# FASCICULE DE BREVET EUROPEEN

(11) **EP 0 890 026 B1**
(45) Date de publication et mention de la délivrance du brevet: **28.11.2001**
(21) Numéro de dépôt: 97916494.4
(22) Date de dépôt: 25.03.1997
(51) Int. Cl.: F04B 39/00

(54) **SYSTEME DE SILENCIEUX D'ASPIRATION POUR MOTOCOMPRESSEUR DE REFRIGERATION**
ANSAUGGERÄUSCHDÄMPFERSYSTEM FÜR MOTORKÜHLVERDICHTER
SUCTION SILENCER SYSTEM FOR A REFRIGERATION COMPRESSOR

(30) Priorité: 29.03.1996 FR 9603988
(43) Date de publication de la demande: 13.01.1999
(73) Titulaire: TECUMSEH EUROPE SA, 38290 La Verpillière (FR)
(72) Inventeur: GROLIER, Patrice Thomson-CSF S.C.P.I., F-94117 Arcueil Cédex (FR)
(74) Mandataire: Albert, Claude
(86) Numéro de dépôt international: FR9700525
(87) Numéro de publication internationale: WO9737130

(56) Documents cités:
- EP-A- 0 318 017
- WO-A-86/02703
- DE-A- 2 134 178
- DE-B- 1 166 970
- GB-A- 1 001 038
- GB-A- 1 043 888
- US-A- 3 396 907

## Description

La présente invention se rapporte à un système de silencieux d'aspiration pour motocompresseur dé réfrigération.

Les motocompresseurs de réfrigération sont des dispositifs bien connus qui comportent en général dans un carter hermétique un moteur entraînant un compresseur. Le motocompresseur est raccordé de manière étanche au circuit de réfrigération et le compresseur se trouve donc immergé dans le gaz réfrigérant à l'intérieur du carter.

Le compresseur est en général du type alternatif et comprend donc un piston se déplaçant à l'intérieur d'un cylindré et actionné par le moteur. Le gaz réfrigérant est aspiré à l'intérieur du carter, comprimé dans le cylindre puis refoulé vers le circuit de réfrigération.

Les motocompresseurs rayonnent une énergie acoustique non négligeable du fait d'une part des vibrations mécaniques engendrées et, d'autre part, du bruit généré par l'écoulement du gaz, notamment le bruit d'aspiration.

Cette énergie acoustique est gênante, en particulier pour les applications domestiques.

Dans les systèmes connus, on essaie de diminuer les nuisances résultant de ce niveau sonore par diverses dispositions atténuant les vibrations et par des silencieux atténuant les bruits d'écoulement des gaz Ces silencieux peuvent par exemple être constitués par des chambres par où transite lé gaz réfrigérant à l'entrée et à la sortie du compresseur. Ces chambres ont des volumes et des sections de conduit d'entrée et de sortie qui sont déterminés pour obtenir une atténuation la meilleure possible sur la bande de fréquences audibles.

Ainsi, le brevet américain n° 3 396 907 décrit un système où une ou plusieurs chambres sont reliées en série avec le carter de l'ensemble vilebrequin-bielle, lui-même relié par un tube avec la chambre d'aspiration du compresseur.

Le brevet anglais N° 1 043 888, pour sa part décrit un système de silencieux de refoulement pour compresseur. Ce silencieux comporte deux chambres inégales en série sur le tube de refoulement du compresseur, ces chambres étant obtenues à l'aide de plaques pliées et assemblées par soudure.

Cependant, toutes les solutions connues jusqu'ici ne permettent pas d'obtenir une atténuation satisfaisante et il apparaît que notamment des bruits d'aspiration demeurent et sont la source d'un niveau acoustique encore trop important, en particulier dans une bande de fréquence autour de 500 Hz.

Un objet de la présente invention est donc un système de silencieux d'aspiration améliorant de manière notable l'atténuation des bruits d'aspiration dans un motocompresseur.

Selon un premier aspect de l'invention, il est prévu un système de silencieux d'aspiration pour motocompresseur du type comportant dans un carter hermétique un compresseur comprenant un corps, à l'intérieur duquel sont ménagés un cylindre contenant un piston et au moins une chambre de refoulement, un moteur d'entraînement dudit piston et une culasse fermant frontalement ledit cylindre à travers un ensemble de clapets, ledit système de silencieux comportant au moins un silencieux d'aspiration amenant le gaz réfrigérant à comprimer de l'intérieur du carter vers la culasse et comprenant deux chambres séparées par une paroi, un tube de charge amenant le gaz de l'intérieur du carter vers une première desdites chambres, un tube de couplage traversant ladite paroi pour assurer le passage du gaz de la première vers la seconde chambre et une pipe d'amenée reliant la seconde chambre à ladite culasse, ledit système de silencieux étant caractérisé en ce que le rapport en volume des deux chambres est de l'ordre de 1 et est déterminé pour obtenir une atténuation de l'énergie acoustique aux alentours d'une fréquence de 500 Hz et en ce que le volume total des deux chambres est de l'ordre de 7 à 11 fois la cylindrée du compresseur.

Selon un autre aspect de l'invention, ledit système de silencieux est aussi caractérisé en ce qu'il comprend en outre une chambre supplémentaire servant de résonateur, reliée en parallèle sur le trajet d'aspiration du gaz réfrigérant.

Grâce à ces dispositions et à d'autres particularités qui seront précisées ultérieurement, on obtient une amélioration notable du niveau sonore avec, en particulier, une forte atténuation dans la bande caractéristique du compresseur.

L'invention sera mieux comprise et d'autres caractéristiques et avantages apparaîtront à l'aide de la description ci-après et des dessins joints où :
- la figure 1 représente très schématiquement un système de réfrigération avec un motocompresseur connu ;
- la figure 2 est un schéma du motocompresseur avec un système de silencieux d'aspiration selon l'invention ;
- la figure 3 est une vue éclatée d'une partie d'un compresseur et de son silencieux d'aspiration selon l'invention ;
- la figure 4 représente le silencieux selon l'invention ;
- la figure 5 est un diagramme représentant des courbes de spectre acoustique pour une configuration classique et une configuration selon l'invention.

Il existe de très nombreuses variantes de motocompresseur de réfrigération mais la plupart présentent un certain nombre de caractéristiques communes.

La figure 1 est un diagramme très schématique d'un système connu. Le circuit de réfrigération comprend en principe un compresseur dans un carter hermétique CH, un condenseur C, un détendeur DT et un évaporateur E. Le gaz réfrigérant en provenance de l'évaporateur est introduit dans le carter CH par le conduit 70.

Le compresseur disposé à l'intérieur du carter CH comprend un piston 18 se déplaçant à l'intérieur d'un cylindre 13 et actionné par un moteur électrique par l'intermédiaire d'une bielle 19. Le cylindre est fermé frontalement par une culasse 5 par l'intermédiaire d'un ensemble de clapets 20, 21. Dans le compresseur représenté, le gaz réfrigérant est aspiré du carter CH à travers un silencieux d'aspiration, comprenant une chambre 10 et un tube de charge 100, et relié à la partie aspiration de la culasse 5. Après passage par un clapet d'aspiration 21, le gaz est comprimé et refoulé vers un silencieux de refoulement à travers un clapet de refoulement 20 et la partie refoulement de la culasse 5. Le silencieux de refoulement comprend une chambre 12 voisine de la chambre 10. Le gaz comprimé est refoulé vers le condenseur C par un conduit 17 traversant la paroi du carter CH.

Un tel motocompresseur permet déjà d'obtenir un niveau sonore atténué. Cependant, on constate encore des amplitudes trop élevées dans la bande de fréquence principale qui est par exemple centrée autour de 500 Hz pour le compresseur considéré.

L'invention a donc pour but un système de silencieux optimisé qui permette d'obtenir une forte atténuation dans la bande de fréquence principale. En outre, elle a pour but de placer la fréquence de coupure en dehors des harmoniques énergétiques du spectre pulsatoire d'aspiration afin d'obtenir l'atténuation maximale.

La figure 2 est un schéma du motocompresseur de la figure 1 avec un système de silencieux d'aspiration selon l'invention. Les mêmes numéros de référence désignent les mêmes éléments sur les diverses figures. Ce système est basé sur un premier concept qui est l'utilisation de deux chambres couplées. On a donc prévu un silencieux ayant un corps 4 divisé en deux chambres 43 et 44 par une paroi 40 et qui sont couplées par l'intermédiaire d'un tube de couplage 42 traversant la paroi 40. Le gaz est aspiré par l'intermédiaire d'un tube de charge 30 débouchant dans la première chambre 43 et la deuxième chambre 44 est reliée à la partie aspiration de la culasse 5 par un passage 31.

D'autre part, pour améliorer encore l'amortissement, on conserve la chambre 10, mais fermée, de sorte qu'elle joue le rôle d'un résonateur (du type résonateur de Helmholtz).

L'effet du silencieux d'aspiration à deux chambres dépend essentiellement des rapports de volumes des diverses chambres et des rapports entre section et longueur des différents conduits.

Ces différents rapports ont été définis par la Demanderesse en fonction du compresseur considéré.

Le rapport des volumes des chambres 43 et 44 est approximativement égal à 1 et de préférence voisin de 0,9, alors que le volume total chambre 43 + chambre 44 est de l'ordre de 7 à 11 fois la cylindrée du compresseur.

Par ailleurs, le tube de charge 30 doit avoir une section Sch (en mm²) et une longueur Lch (en mm) telles que le rapport Lch/Sch ait une valeur numérique comprise sensiblement entre 2 et 3 et le tube de couplage 42 doit avoir une section Sc et une longueur Lc telles que le rapport Lc/Sc ait une valeur numérique comprise sensiblement entre 2 et 3.

D'autre part, la longueur de pénétration du tube de couplage 42 dans les deux chambres a aussi un effet sur la fonction de transfert du silencieux et, de préférence, on peut choisir la longueur de pénétration, L₄₃ ou L₄₄, dans une chambre, 43 ou 44, de volume V₄₃ ou V₄₄, de manière telle que les rapports V₄₃/L₄₃ et V₄₄/L₄₄ aient une valeur numérique comprise sensiblement entre 0,5 et 0,9. V₄₃ et V₄₄ sont les volumes complets des chambres, respectivement 43 et 44, y compris le volume du tube de couplage 42 s'y trouvant. Dans tous les rapports mentionnés dans la description, les volumes sont exprimés en cm³, les longueurs en mm et les sections en mm².

Enfin, il est préférable que le rapport des sections du tube de charge 30 au tube de couplage 42 soit de l'ordre de 0,6 et que la section du passage 31 soit environ 2 à 2,5 fois supérieure à celle du tube de couplage.

Comme on l'a déjà mentionné plus haut, on améliore encore l'atténuation des bruits d'aspiration en ajoutant un résonateur relié en parallèle sur le trajet d'aspiration du gaz réfrigérant. Ceci permet d'améliorer de manière ajustable le spectre acoustique obtenu en jouant sur le volume du résonateur et les dimensions du conduit de liaison.

Selon un mode de réalisation particulièrement avantageux, on peut mettre à profit, dans les cas où elle existe, la présence d'une chambre de silencieux telle que la chambre 10 pour la transformer en résonateur en supprimant l'entrée 100 (figure 1).

De préférence, le volume de la chambre 10 est choisi de l'ordre de 1 à 3 fois la cylindrée du compresseur. En outre, la longueur Lcd et la section Scd du conduit 14 sont dans un rapport qui a une valeur numérique comprise sensiblement entre 0,6 et 0,8.

Il faut noter enfin que le tube de charge 30 est disposé de manière à être aussi proche que possible du débouché du conduit 70, de manière à permettre un meilleur guidage vers le cylindre et à éviter un réchauffement des gaz au contact des éléments chauds du compresseur (moteur, etc...).

La figure 3 représente une vue éclatée partielle d'un mode de réalisation d'un motocompresseur selon l'invention. Le compresseur comprend un corps 1, par exemple en fonte, dans lequel sont disposés un cylindre 13 dont l'axe est sensiblement horizontal dans la représentation de la figure, et deux chambres 10, 12 avec leurs coupelles de fermeture 11, 16. Le conduit 17 vers le condenseur part de la coupelle 16. Un moteur (non représenté) est monté sous le corps pour entraîner par un vilebrequin 190 et une bielle 19 le piston 18 qui se déplace dans le cylindre 13. Le cylindre 13 est fermé frontalement par une culasse 5 à travers un ensemble plaque à clapets 2. La culasse peut être usinée ou moulée et est, par exemple, en aluminium bien que cela ne soit pas limitatif.

L'ensemble plaque à clapets 2 comprend un clapet d'aspiration 21 et une plaque 20 supportant un clapet de refoulement 27, dont le mouvement est limité par une butée de débattement 28. L'étanchéité dans l'assemblage de l'ensemble plaque à clapets 2 est assuré, d'une part, par le joint 22 sur le corps 1 et, d'autre part, par le joint 23 sur la culasse 5 et une pipe d'amenée 31 du silencieux. La culasse 5 vient fermer l'ensemble en englobant la pipe d'amenée 31. On a représenté en pointillé les trajets de gaz. Le trajet 25 est le trajet d'aspiration de la pipe d'amenée vers le cylindre, le trajet 26 est le trajet de refoulement allant du cylindre à la culasse puis repartant vers la chambre 12 par le conduit 15, et le trajet 24 est le trajet entre résonateur 10 et culasse côté aspiration passant par le conduit 14. Le silencieux comporte un corps 4 divisé en deux chambres par une paroi 40 portant le tube de couplage 42. La paroi 40 est amovible et vient se loger dans des glissières 41 du corps 4. Ceci facilite beaucoup le montage et l'adaptation du silencieux au compresseur considéré. Le corps 4 est fermé par un couvercle 3 qui porte d'un côté le tube de charge 30, relié à la chambre 43 (figure 2), et de l'autre la pipe d'amenée 31 qui relie la seconde chambre 44 (figure 2) à la partie aspiration de la culasse 5.

De préférence, on choisit pour réaliser le silencieux 3, 4 un matériau thermoptastique, par exemple un téréphtalate de polybutylène. Le but de ce choix est d'assurer le meilleur isolement thermique des gaz frais aspirés par rapport aux sources de chaleur (moteur notamment).

Ceci est important pour préserver un rendement convenable du motocompresseur. En effet, en évitant un réchauffement notable des gaz aspirés, on obtient des gaz les plus denses possible et ainsi, pour une cylindrée donnée, un remplissage amélioré du cylindre par un débit massique plus important, donc un pouvoir frigorifique accru pour un régime de fonctionnement donné.

Un matériau particulièrement adapté à cette application et du type indiqué ci-dessus est celui connu sous le nom de VALOX (Marque déposée). Avec une épaisseur d'au moins 2,5 mm, on obtient une réduction des pertes par transfert thermique par un facteur au moins égal à 100 par rapport à la fonte et au moins égal à 1000 par rapport à l'aluminium.

La figure 4 représente le silencieux assemblé. L'assemblage du couvercle 3 et du corps 4 peut s'effectuer par collage avec une colle époxy polymérisée à chaud. Le tube de charge 30 comporte une entrée évasée 32 dans le but de diminuer les pertes de charge. De même, dans un but similaire, on peut prévoir une partie convergente sur l'entrée du tube de couplage 42, comme représenté sur la figure 3.

Le système de silencieux selon l'invention améliore de manière notable le comportement du motocompresseur en ce qui concerne les bruits d'aspiration. La figure 5 est un diagramme montrant en pointillé le spectre acoustique pour la configuration de motocompresseur de la figure 1, réalisé selon la figure 3 mais sans silencieux 3, 4 et avec chambre d'aspiration 10. La courbe en trait plein montre, dans les mêmes conditions, le spectre acoustique pour le motocompresseur selon l'invention de la figure 3. Dans la bande de tiers d'octave 500 Hz, on constate une amélioration de plus de 5 dBA sans dégradation notable et gênante dans le reste du spectre. Ceci se traduit évidemment par un gain notable sur le niveau acoustique global rayonné.

Bien entendu, l'invention n'est nullement limitée au mode de réalisation particulier décrit.

## Revendications

1. Système de silencieux d'aspiration pour motocompresseur du type comportant dans un carter hermétique (CH) un compresseur comprenant un corps (1), à l'intérieur duquel sont ménagés un cylindre (13) contenant un piston (18) et au moins une chambre de refoulement (12), un moteur d'entraînement dudit piston et une culasse (5) fermant frontalement ledit cylindre à travers un ensemble de dapets (2), ledit système de silencieux comportant au moins, un silencieux d'aspiration (3, 4) amenant le gaz réfrigérant à comprimer de l'intérieur du carter vers la culasse et comprenant deux chambres (43, 44) séparées par une paroi (40), un tube de charge (30) amenant le gaz de l'intérieur du carter vers une première (43) desdites chambres, un tube de couplage (42) traversant ladite paroi (40) pour assurer le passage du gaz de la première vers la seconde chambre et une pipe d'amenée (31) reliant la seconde chambre (44) à ladite culasse (5), ledit système de silencieux étant **caractérisé en ce que** le rapport en volume des deux chambres (43, 44) est de l'ordre de 1 et est déterminé pour obtenir une atténuation de l'énergie acoustique aux alentours d'une fréquence de 500 Hz et **en ce que** le volume total des deux chambres est de l'ordre de 7 à 11 fois la cylindrée du compresseur.

2. Système de silencieux selon la revendication 1, **caractérisé en ce que** le rapport du volume de ladite première chambre (43) au volume de ladite seconde chambre (44) est d'environ 0,9.

3. Système de silencieux selon l'une des revendications précédentes, **caractérisé en ce que** le tube de charge (30) a une section Sch et une longueur Lch telles que le rapport Lch/Sch a une valeur numérique comprise sensiblement entre 2 et 3.

4. Système de silencieux selon l'une des revendications précédentes, **caractérisé en ce que** ledit tube de couplage (42) a une section Sc et une longueur Lc telles que le rapport Lc/Sc a une valeur numérique sensiblement comprise entre 2 et 3 et **en ce que** les longueurs L₄₃ et L₄₄ de pénétration du tube de couplage respectivement dans la première (43) et la seconde (44) chambre sont telles que le rapport entre le volume d'une chambre et la longueur de pénétration dans cette chambre, respectivement V₄₃/L₄₃ et V₄₄/L₄₄, a une valeur numérique comprise sensiblement entre 0,5 et 0,9.

5. Système de silencieux selon la revendication 4, **caractérisé en ce que** le rapport entre la section Sch du tube de charge (30) et la section Sc du tube de couplage (42) est choisi de l'ordre de 0,6.

6. Système de silencieux selon la revendication 5, **caractérisé en ce que** la pipe d'amenée (31) a une section environ 2 à 2,5 fois supérieure à celle du tube de couplage (42).

7. Système de silencieux selon l'une des revendications précédentes, **caractérisé en ce que** ledit silencieux est en un matériau thermoplastique.

8. Système de silencieux selon la revendication 7, **caractérisé en ce que** ledit matériau est un téréphtalate de polybutylène.

9. Système de silencieux selon l'une des revendications précédentes, **caractérisé en ce qu'**il comprend en outre une chambre supplémentaire (10) servant de résonateur, reliée en parallèle sur le trajet d'aspiration du gaz réfrigérant

10. Système de silencieux selon la revendication 9, **caractérisé en ce que** ladite chambre supplémentaire (10) est reliée à la partie aspiration de la culasse (5) par un conduit (14).

11. Système de silencieux selon la revendication 10, **caractérisé en ce que** ladite chambre supplémentaire (10) est une chambre d'aspiration disposée dans ledit corps (1) et **en ce que** le conduit de liaison (14) est ménagé à travers l'ensemble de clapets (2) vers la culasse (5).

12. Système de silencieux selon l'une quelconque des revendications 9 à 11, **caractérisé en ce que** le volume de ladite chambre supplémentaire (10) est de l'ordre de 1,1 à 1,3 fois la cylindrée du compresseur.

13. Système de silencieux selon la revendication 12, **caractérisé en ce que** ledit conduit (14) a une longueur Lcd et une section Scd telles que le rapport Lcd/Scd a une valeur numérique comprise sensiblement entre 0,6 et 0,8.

14. Système de silencieux selon l'une des revendications précédentes, **caractérisé en ce que** ledit tube de couplage (42) a une entrée de forme convergente dans ladite première chambre (43) pour réduire les pertes de charge.

15. Système de silencieux selon l'une des revendications précédentes, **caractérisé en ce que** ledit tube de charge (30) a une ouverture évasée (32) et est disposé à proximité de l'entrée de gaz (70) dans la coque hermétique (CH).

16. Système de silencieux selon l'une des revendications précédentes, **caractérisé en ce que** ledit silencieux comprend un corps (4) divisé en deux chambres (43, 44) par une paroi amovible (40) et un couvercle (3) portant le tube de charge (30) et la pipe d'amenée (31).

17. Système de silencieux selon la revendication 16, **caractérisé en ce que** ladite paroi amovible (40) avec le tube de couplage (42) peut être introduite et maintenue en position dans le corps (4) au moyen de glissières (41).

## Patentansprüche

1. Schalldämpfungssystem für einen Motor-Kompressor, der in einem hermetisch geschlossenen Gehäuse (CH) einen Kompressor mit einem Körper (1), in dem ein einen Kolben (18) enthaltender Zylinder (13) und mindestens eine Ausstoßkammer (12) vorhanden sind, einen Antriebsmotor für den Kolben und einen Zylinderkopf (5) enthält, der frontal den Zylinder über eine Einheit (2) von Klappen verschließt, wobei das Schalldämpfungssystem mindestens einen Ansaugschalldämpfer (3, 4) enthält, der das zu komprimierende Gas vom Inneren des Gehäuses zum Zylinderkopf bringt und zwei durch eine Wand (40) getrennte Kammern (43, 44) aufweist, wobei ein Ansaugrohr (30) das Gas vom Innenraum des Gehäuses in eine erste der Kammern bringt und ein Kopplungsrohr (42) die Wand (40) durchdringt, um das Gas von der ersten in die zweite Kammer strömen zu lassen, und wobei eine Zufuhrleitung (31) die zweite Kammer (44) mit dem Zylinderkopf (5) verbindet, **dadurch gekennzeichnet, daß** das Volumenverhältnis der beiden Kammern (43, 44) in der Größenordnung von 1 liegt und so bestimmt ist, daß die akustische Energie um eine Frequenz von 500 Hz herum gedämpft wird, und daß das Gesamtvolumen der beiden Kammern etwa 7 bis 11 mal so groß wie der Zylinderinhalt des Kompressors ist.

2. Schalldämpfungssystem nach Anspruch 1, **dadurch gekennzeichnet, daß** das Verhältnis des Volumens der ersten Kammer (43) zum Volumen der zweiten Kammer (44) etwa 0,9 beträgt.

3. Schalldämpfungssystem nach einem der vorstehenden Ansprüche, **dadurch gekennzeichnet, daß** das Ansaugrohr (30) einen solchen Querschnitt Sch und eine solche Länge Lch besitzt, daß das Verhältnis Lch/Sch einem Zahlenwert von im wesentlichen zwischen 2 und 3 entspricht.

4. Schalldämpfungssystem nach einem der vorstehenden Ansprüche, **dadurch gekennzeichnet, daß** das Kopplungsrohr (42) einen solchen Querschnitt Sc und eine solche Länge Lc besitzt, daß das Verhältnis Lc/Sc einem Zahlenwert von im wesentlichen zwischen 2 und 3 entspricht, und daß die Längen L₄₃ und L₄₄ des Eindringens des Kopplungsrohrs in die erste Kammer (43) beziehungsweise in die zweite Kammer (44) so gewählt sind, daß das Verhältnis zwischen den Volumen einer Kammer und der Eindringlänge des Kopplungsrohrs in diese Kammer, also V₄₃/L₄₃ beziehungsweise V₄₄/L₄₄, einem Zahlenwert von im wesentlichen zwischen 0,5 und 0,9 entspricht.

5. Schalldämpfungssystem nach Anspruch 4, **dadurch gekennzeichnet, daß** das Verhältnis zwischen dem Querschnitt Sch des Ansaugrohrs (30) und dem Querschnitt Sc des Kopplungsrohrs (42) auf etwa 0,6 festgelegt ist.

6. Schalldämpfungssystem nach Anspruch 5, **dadurch gekennzeichnet, daß** die Zufuhrleitung (31) einen Querschnitt von etwa dem 2- bis 2,5-fachen Wert des Querschnitts des Kopplungsrohrs (42) besitzt.

7. Schalldämpfungssystem nach einem der vorstehenden Ansprüche, **dadurch gekennzeichnet, daß** der Schalldämpfer aus einem thermoplastischen Material ist.

8. Schalldämpfungssystem nach Anspruch 7, **dadurch gekennzeichnet, daß** das Material ein Polybutylen-terephtalat ist.

9. Schalldämpfungssystem nach einem der vorstehenden Ansprüche, **dadurch gekennzeichnet, daß** es außerdem eine zusätzliche Kammer (10) aufweist, die als Resonator wirkt und zum Ansaugverlauf des Kühlgases parallel angeschlossen ist.

10. Schalldämpfungssystem nach Anspruch 9, **dadurch gekennzeichnet, daß** die zusätzliche Kammer (10) an den Saugbereich des Zylinderkopfes (5) über eine Leitung (14) angeschlossen ist.

11. Schalldämpfungssystem nach Anspruch 10, **dadurch gekennzeichnet, daß** die zusätzliche Kammer (10) eine Saugkammer ist, die im Körper (1) liegt, und daß die Verbindungsleitung (14) durch die Einheit (2) von Klappen zum Zylinderkopf (5) hindurch verläuft.

12. Schalldämpfungssystem nach einem beliebigen der Ansprüche 9 bis 11, **dadurch gekennzeichnet, daß** das Volumen der zusätzlichen Kammer (10) zwischen etwa 1,1 und 1,3 mal dem Zylinderinhalt des Kompressors entspricht.

13. Schalldämpfungssystem nach Anspruch 12, **dadurch gekennzeichnet, daß** die Leitung (14) eine solche Länge Lcd und einen solchen Querschnitt Scd besitzt, daß das Verhältnis Lcd/Scd einem Zahlenwert von im wesentlichen zwischen 0,6 und 0,8 entspricht.

14. Schalldämpfungssystem nach einem der vorstehenden Ansprüche, **dadurch gekennzeichnet**, daB das Kopplungsrohr (42) an seiner Mündung in die erste Kammer eine konvergierende Form besitzt, um die Druckverluste zu verringern.

15. Schalldämpfungssystem nach einem der vorstehenden Ansprüche, **dadurch gekennzeichnet, daß** das Ansaugrohr (30) eine erweiterte Mündung (32) besitzt und in der Nähe des Einlasses (70) für das Gas in das hermetisch geschlossene Gehäuse (CH) liegt.

16. Schalldämpfungssystem nach einem der vorstehenden Ansprüche, **dadurch gekennzeichnet, daß** der Schalldämpfer einen Körper (4), der durch eine entfernbare Wand (40) in zwei Kammern (43, 44) unterteilt ist, sowie einen Deckel (3) aufweist, der das Ansaugrohr (30) und die Zufuhrleitung (31) trägt.

17. Schalldämpfungssystem nach Anspruch 16, **dadurch gekennzeichnet, daß** die entfernbare Wand (40) mit dem Kopplungsrohr (42) über Gleitschienen (41) in den Körper (4) eingesetzt und dort gehalten werden kann.

## Claims

1. Inlet silencer system for motor-compressor sets of the type comprising, in a hermetically sealed capsule (CH), a compressor comprising a body (1), within which there are formed a cylinder (13) containing a piston (18) and at least one delivery chamber (12), a motor for the driving of the said piston and a cylinder head (5) closing the said cylinder frontally through a set of valves (2), the said silencer system including at least one inlet silencer (3, 4) conveying the refrigerant gas to be compressed from within the capsule towards the cylinder head and comprising two chambers (43, 44) separated by a wall (40), an intake tube (30) conveying the gas from within the capsule towards a first (43) of the said chambers, a coupling tube (42) going through the said wall (40) to provide for the passage of the gas from the first chamber to the second chamber and a lead-in pipe (31) connecting the second chamber (44) to the said cylinder head (5), the said silencer system being **characterized in that** the ratio by volume between the two chambers (43, 44) is of the order of 1 and is determined in order to obtain an attenuation of acoustic energy in the region of a frequency of 500 Hz, and **in that** the total volume of the two chambers is of the order of 7 to 11 times the cubic capacity of the compressor.

2. Silencer system according to Claim 1, **characterized in that** the ratio of the volume of the said first chamber (43) to the volume of the said second chamber (44) is about 0.9.

3. Silencer system according to one of the preceding claims, **characterized in that** the intake tube (30) has a section Sch and a length Lch such that the ratio Lch/Sch has a numerical value substantially ranging from 2 to 3.

4. Silencer system according to one of the preceding claims, **characterized in that** the said coupling tube (42) has a section Sc and a length Lc such that the ratio Lc/Sc has a numerical value substantially ranging from 2 to 3 and **in that** the lengths L₄₃ and L₄₄ of penetration of the coupling tube respectively into the first chamber (43) and the second chamber (44) are such that the ratio between the volume of a chamber and the length of penetration into this chamber, respectively V₄₃/L₄₃ and V₄₄/L₄₄, has a numerical value substantially ranging from 0.5 to 0.9.

5. Silencer system according to Claim 4, **characterized in that** the ratio between the section Sch of the intake tube (30) and the section Sc of the coupling tube (42) is chosen to be of the order of 0.6.

6. Silencer system according to Claim 5, **characterized in that** the lead-in pipe (31) has a section of about 2 to 2.5 times greater than that of the coupling tube (42).

7. Silencer system according to one of the preceding claims, **characterized in that** the said silencer is made of a thermoplastic material.

8. Silencer system according to Claim 7, **characterized in that** the said material is a polybutylene terephthalate.

9. Silencer system according to one of the preceding claims, **characterized in that** it furthermore comprises an additional chamber (10) serving as a resonator, connected in parallel to the suction path of the refrigerant gas.

10. Silencer system according to Claim 9, **characterized in that** the said additional chamber (10) is connected to the suction part of the cylinder head (5) by a conduit (14).

11. Silencer system according to Claim 10, **characterized in that** the said additional chamber (10) is a suction chamber positioned in the said body (1) and **in that** the linking conduit (14) is made through the set of valves (2) towards the cylinder head (5).

12. Silencer system according to any one of Claims 9 to 11, **characterized in that** the volume of the said additional chamber (10) is of the order of 1.1 to 1.3 times the cubic capacity of the compressor.

13. Silencer system according to Claim 12, **characterized in that** the said conduit (14) has a length Lcd and a section Scd such that the ratio Lcd/Scd has a numerical value ranging substantially from 0.6 to 0.8.

14. Silencer system according to one of the preceding claims, **characterized in that** the said coupling tube (42) has an inlet with a shape that is convergent in the said first chamber (43) to reduce the pressure drops.

15. Silencer system according to one of the preceding claims, **characterized in that** the said intake tube (30) has a flared-out opening (32) and is positioned in the vicinity of the gas inlet (70) in the hermetically sealed capsule (CH).

16. Silencer system according to one of the preceding claims, **characterized in that** the said silencer comprises a body (4) divided into two chambers (43, 44) by a detachable wall (40) and a lid (3) bearing the intake tube (30) and the lead-in pipe (31).

17. Silencer system according to Claim 16, **characterized in that** the said detachable wall (40) with the coupling tube (42) may be introduced and held in position in the body (4) by means of slideways (41).
